# DEMANDE DE BREVET EUROPEEN

(11) **EP 0 997 698 A1**
(43) Date de publication de la demande: **03.05.2000**
(21) Numéro de dépôt: 99119665.0
(22) Date de dépôt: 04.10.1999
(51) Int. Cl.: F27B 1/20, F27D 3/00, B65D 90/62, B65D 90/64

(54) **Clapet de retenue de matiere pour une tremie d'alimentation**

(30) Priorité: 30.10.1998 LU 90308
(71) Demandeur: PAUL WURTH S.A., 1122 Luxembourg (LU)
(72) Inventeur: Lonardi, Emile, 4945 Bascharage (LU); Cimenti, Giovanni, 8062 Bertrange (LU); Arendt, Steve, 3789 Tetange (LU)
(74) Mandataire: Schmitt, Armand

(57) **Abrégé**

Un clapet de retenue de matière pour équiper une ouverture de décharge (12) d'une trémie (14) comprend un siège principal (16), qui est muni d'une ouverture de passage pour la décharge du contenu de la trémie, un organe d'obturation (46) mobile et un mécanisme d'entraînement apte à entraîner l'organe d'obturation (46) entre une position de fermeture, dans laquelle il arrête la décharge de la trémie (14), et une position d'ouverture, dans laquelle il permet l'écoulement de la matière à travers le siège principal (16). Le clapet comprend en outre un écran (28) de réduction de la section de passage du siège principal (16) et un mécanisme d'entraînement apte à entraîner l'écran (28) entre une première position, dans laquelle l'écran (28) est associé au siège principal (16) de façon à réduire la section de passage de celui-ci, et une deuxième position, dans laquelle il libère entièrement la section de passage du siège principal (16).

## Description

### Introduction

La présente invention concerne un clapet de retenue de matière pour une trémie d'alimentation, notamment une trémie d'alimentation d'un four à cuve.

### Etat de la technique

Du document EP-A-0062770 (US-A-4,514,129) on connaît un clapet de retenue et de réglage du débit de matière, conçu pour équiper une trémie d'alimentation d'un four à cuve muni d'une goulotte de distribution rotative à angle d'inclinaison variable. Ce clapet comprend deux registres en forme de calottes sphériques, dont le mouvement relatif permet de varier la section de passage symétriquement autour de l'axe central d'écoulement de la matière. Les registres sont agencés dans une chambre étanche, située directement endessous de la trémie. A son extrémité inférieure, cette chambre étanche est munie d'un clapet d'étanchéité, qui peut être pivoté d'une position latérale, dans laquelle il se trouve à l'abri de la matière déchargée de la trémie, dans une position d'obturation, dans laquelle il est transversal à l'axe d'écoulement de la matière. Dans cette position d'obturation, le clapet d'étanchéité est applicable par un mouvement de translation axiale sur un siège. Ce dernier entoure périphériquement l'ouverture de décharge de la trémie et est muni d'une surface d'étanchéité orientée vers le bas, c'est-à-dire dans la direction d'écoulement de la matière. Un dispositif tel que décrit dans le document EP-A-0062770 sait donner entière satisfaction du point de vue caractéristique de réglage du débit et du point de vue étanchéité aux gaz. Sa hauteur de montage et son prix de revient élevés sont cependant des désavantages certains, lorsqu'il doit par exemple équiper un haut fourneau de taille réduite.

Dans le document US-A-4,514,129 on propose d'intégrer la fonction d'étanchéité aux gaz et la fonction de retenue de matière dans un seul clapet. Ce clapet comprend un organe d'obturation mobile agencé en dessous d'un siège fixe. Un mécanisme de pivotement permet de faire pivoter l'organe d'obturation entre une position de fermeture, dans laquelle l'organe d'obturation est pressé de façon étanche contre le siège, et une position d'ouverture, dans laquelle l'organe d'obturation est situé en-dehors du flux de matière s'écoulant à travers le siège. On décrit un certain nombre de mesures qui permettent de protéger les surfaces d'étanchéité de l'organe d'obturation et du siège contre l'effet abrasif de la matière s'écoulant à travers le siège du clapet.

Il faut cependant noter qu'une trémie d'alimentation d'un haut fourneau peut contenir des charges de granulométries fort différentes, tel que par exemple: du coke avec une granulométrie de 50 à 100 mm; du minerai avec une granulométrie de 2 à 20 mm; des pellets avec une granulométrie de l'ordre de 25 mm. Vu que le clapet du document US-A-4,514,129 n'est pas conçu pour agir sur le débit de matière qui s'écoule de la trémie à travers le siège du clapet, il faut nécessairement accepter qu'une trémie contenant une charge ayant une granulométrie plus fine, se vide plus rapidement qu'une trémie contenant une charge ayant une granulométrie plus grosse. Pour garantir quand même une répartition aussi uniforme que possible de la matière sur la surface de chargement, on agit alors sur la vitesse de rotation de la goulotte de répartition de la charge. Plus la granulométrie de la charge est fine, plus la vitesse de rotation de celle goulotte doit être élevée. Or, l'écart entre la vitesse de décharge du coke, d'une granulométrie supérieure à 50 mm, et la vitesse de décharge d'un minerai sous formes de fines est trop important pour une telle compensation par la vitesse de la goulotte. Reste à noter que pour réduire le débit de matière s'écoulant de la trémie, on pourrait bien entendu, pour une charge d'une fine granulométrie, n'ouvrir l'organe d'obturation que partiellement. Ceci entraînerait cependant une érosion plus rapide de l'organe d'obturation et provoquerait en même temps une asymétrie dans l'alimentation de la goulotte.

### Problème principal à résoudre par l'invention

L'objet de la présente invention est de proposer un clapet de retenue de matière pour une trémie, qui permet d'agir sur la vitesse de décharge de la trémie, sans soumettre son organe d'obturation à une érosion excessive et sans provoquer une asymétrie dans l'écoulement de la matière. Conformément à l'invention, cet objectif est atteint par un clapet selon la revendication 1.

### Description générale de l'invention revendiquée avec ses principaux avantages.

Un clapet de retenue de matière selon l'invention comprend de façon classique un siège principal, qui est muni d'une ouverture de passage pour la décharge du contenu de ladite trémie, un organe d'obturation mobile et un mécanisme d'entraînement. Ce dernier est apte à entraîner l'organe d'obturation entre une position de fermeture, dans laquelle il arrête la décharge de ladite trémie à travers le siège principal, et une position d'ouverture, dans laquelle il permet l'écoulement de la matière à travers le siège principal. Selon un aspect important de la présente invention, le clapet comprend en outre un écran de réduction de la section de passage du siège principal, et un mécanisme d'entraînement apte à entraîner l'écran entre une première position, dans laquelle il est associé audit siège principal de façon à réduire la section de passage de celui-ci, et une deuxième position, dans laquelle il libère entièrement la section de passage du siège principal. Dans ladite première position, l'écran permet d'étrangler le flux de matière passant à travers l'ouverture de passage du siège principal et de réduire par conséquent la vitesse de décharge de la trémie. Il sera apprécié que l'organe d'obturation n'intervient pas dans la réduction du débit de décharge et peut dès lors être sorti complètement endehors du flux de matière, de sorte qu'il n'est pas exposé à l'effet abrasif de la matière s'écoulant à travers le clapet. Si une accélération de la décharge de la trémie est requise, l'écran est simplement entraîné par son mécanisme d'entraînement en-dehors du flux de matière.

Si on prévoit dans l'écran une ouverture de passage qui a une section circulaire, on obtient un flux étranglé de matière qui a une section transversale circulaire, c'est-à-dire qui ne présente pas d'asymétries. Le clapet selon la présente invention est donc parfaitement adapté pour équiper un dispositif d'alimentation à goulotte rotative.

Dans une exécution simple et compacte du clapet, l'écran est reçu sur le siège principal et définit un siège secondaire qui reçoit l'organe d'obturation. Cette exécution permet en outre d'assurer une fermeture du clapet, tout en maintenant l'écran dans ladite première position, dans laquelle il est associé audit siège principal de façon à réduire la section de passage de celui-ci.

Dans une exécution préférée, l'écran comprend un cadre annulaire et une plaque centrale munie d'une ouverture de passage de section plus petite que celle du siège principal. Cette plaque centrale est avantageusement une pièce d'usure montée de façon échangeable dans le cadre annulaire.

Si le clapet doit assurer, en supplément de sa fonction de retenue de matière, une fonction d'étanchéité, l'écran présente de préférence une surface d'étanchéité sphérique qui, en position fermée du clapet, coopère avec une surface d'étanchéité conique du siège principal pour assurer l'étanchéité. L'organe d'obturation, présente quant à lui un rebord qui, tout comme l'écran, définit une surface d'étanchéité sphérique qui, en position fermée du clapet, coopère avec une surface d'étanchéité conique du siège secondaire pour assurer l'étanchéité. Il sera apprécié que cette conception des surfaces d'étanchéité assure que le contact étanche s'effectue toujours au niveau d'une même circonférence de la surface d'étanchéité conique du siège respectif, indépendamment de défauts d'ajustage. Au niveau de cette circonférence de contact, on peut par conséquent avantageusement intégrer un joint souple dans la surface d'étanchéité conique du siège, ce qui permet d'améliorer sensiblement l'étanchéité.

L'organe d'obturation comprend de préférence une plaque munie d'un rebord prenant appui sur le siège secondaire sur l'écran, de façon à ce qu'un espace vide subsiste entre l'écran et l'organe d'obturation. Cet espace vide a avantageusement une hauteur supérieure au diamètre des plus grandes particules de matière à décharger à travers le clapet. On évite ainsi qu'une particule coincée entre l'organe d'obturation et l'écran ne puisse empêcher la fermeture du clapet.

La section de passage du siège principal est de préférence plus grande que celle de l'ouverture de décharge de la trémie, afin d'assurer que le siège principal ne soit pas exposé à l'effet abrasif du flux de matière s'écoulant à travers le siège. L'écran doit alors définir une section de passage plus petite que l'ouverture de décharge de la trémie, afin de pouvoir étrangler le flux de matière.

Le mécanisme d'entraînement de l'organe d'obturation et/ou de l'écran comprend avantageusement un bras de support pivotant. Ce dernier a alors un axe de pivotement agencé latéralement par rapport au siège dans un plan sensiblement perpendiculaire à l'axe d'écoulement de la matière. Pour assurer un libre positionnement de l'organe d'obturation, respectivement de l'écran, sur son siège respectif, on fait intervenir de préférence une articulation du type cardan dans la suspension de ces deux éléments.

On obtient une construction plus compacte du clapet, si on prévoit des axes de pivotement confondus pour le bras de support de l'organe d'obturation et le bras de support de l'écran. Dans ce cas on peut avantageusement réaliser un mécanisme d'entraînement particulièrement simple, permettant d'entraîner l'organe d'obturation et l'écran à l'aide d'un seul moteur connecté au bras de support de l'organe d'obturation. Un dispositif de couplage permet de connecter mécaniquement le bras de support de l'écran soit au moteur d'entraînement, de façon à ce que l'écran soit solidaire en mouvement avec l'organe d'obturation, soit à un corps solidaire du siège principal, de façon à ce que l'écran soit bloqué sur le siège principal.

Il sera apprécié que si on veut agir plus finement sur la vitesse de déchargement de la trémie, on peut intégrer dans le clapet une série d'écrans mobiles de réduction de la section de passage. Ces écrans sont semblables à l'écran décrit plus haut et ont une section de passage de plus en plus petite. Un mécanisme d'entraînement, également semblable à celui décrit plus haut, permet alors d'entraîner chacun de ces écrans entre une première position, dans laquelle l'écran réduit la section de passage du clapet pour le flux de matière s'écoulant de la trémie, et une deuxième position, dans laquelle il n'affecte pas le flux de matière s'écoulant de la trémie à travers le clapet. Dans cette configuration le siège principal reçoit de préférence l'écran avec la plus grande section de passage. Chacun des écrans de la série définit un siège secondaire qui reçoit l'écran ayant la section de passage immédiatement inférieure. Le dernier écran, ayant la section de passage la plus petite, définit alors un siège secondaire qui reçoit l'organe d'obturation.

### Description à l'aide des Figures

D'autres particularités et caractéristiques de l'invention ressortiront de la description détaillée d'exécutions avantageuses, présentées ci-dessous à titre d'illustration, en se référant aux dessins annexés. Ceux-ci montrent:
- Fig.1:: une vue de dessus du clapet;
- Fig.2:: une coupe selon la ligne de coupe 2-2 de la Fig.1;
- Fig.3:: un détail agrandi de la Fig. 2, repéré sur celle-ci par la lettre B;
- Fig.4:: un détail agrandi de la Fig. 2, repéré sur celle-ci par la lettre A;
- Fig.5:: une coupe selon la ligne de coupe 5-5 de la Fig.1;
- Fig.6:: une coupe selon la ligne de coupe 6-6 de la Fig. 1;
- Fig.7:: une vue partielle de dessus du clapet, montrant un dispositif d'entraînement alternatif.

Les mêmes références désignent des éléments identiques ou similaires.

Sur la Figure 2 on voit un clapet 10 selon l'invention, équipant une ouverture de décharge 12 d'une trémie d'alimentation 14 d'un four à cuve. Ce clapet 10 comprend un siège principal annulaire 16, qui est porté de façon étanche par une bride annulaire 18 de la trémie 14. Comme on le voit mieux sur la Figure 3, le siège principal 16 définit une surface d'étanchéité 20, qui a la forme d'une couronne conique concave et qui est avantageusement munie d'un joint d'étanchéité souple 22. Il sera noté que la section de passage du siège principal 16 est plus grande que la section de passage de l'ouverture de décharge 12 de la trémie d'alimentation 14. Le siège principal 16 est dès lors situé à l'abri du flux de matière qui s'établit à travers l'ouverture de décharge 12 en position ouverte du clapet 10.

Lorsque le clapet doit travailler dans un environnement très chaud - ceci est notamment le cas lorsque le clapet fait partie d'une installation de chargement d'un four à cuve - il convient de refroidir les joints d'étanchéité souples afin d'augmenter leur durée de vie. A cette effet un canal d'écoulement 24 pour un fluide de refroidissement est avantageusement ménagé dans un corps annulaire 26 du siège principal 16.

Sur le siège principal 16 prend appui un écran 28 de réduction de la section de passage. Cet écran 28 comprend plus spécialement un cadre annulaire 30 et une plaque centrale 32. Dans cette dernière est ménagée une ouverture de passage 34, qui a une section de passage plus petite que l'ouverture de décharge 12 de la trémie 14. Cette ouverture de passage a une section circulaire, si on veut obtenir un flux de matière de section circulaire. La plaque centrale 32 est fixée de façon démontable sur le cadre annulaire 30, de façon à pouvoir être échangée, soit lorsqu'elle est usée, soit lorsqu'on veut changer la section de passage de l'écran 28.

Comme on le voit le mieux sur la Figure 3, le cadre annulaire 30 définit une surface d'étanchéité 36 ayant la forme d'une couronne sphérique convexe. Cette couronne sphérique convexe 36 coopère avec la couronne conique concave 22 du siège principal 16 pour assurer une ligne de contact circulaire au niveau du joint 22, indépendamment de défauts d'orientation de l'écran 28 par rapport au siège principal 16. Comme le siège principal 16, le cadre annulaire 30 peut être muni d'un canal d'écoulement 38 pour un fluide de refroidissement.

Du côté opposé de la surface d'étanchéité 36, le cadre annulaire 30 de l'écran 28 présente un siège secondaire 40. Comme on le voit mieux sur la Figure 4, le siège secondaire 40 définit une surface d'étanchéité 42, qui elle aussi a la forme d'une couronne conique concave et est avantageusement munie d'un joint d'étanchéité souple 44, refroidi par le canal de refroidissement 38 susmentionné.

Sur le siège secondaire 40 prend appui un organe d'obturation 46. Ce dernier comprend une plaque 48 munie d'un rebord 50, de façon à avoir sensiblement la forme d'une assiette creuse. Comme on le voit le mieux sur la Figure 4, le rebord 50 définit une surface d'étanchéité 52 ayant la forme d'une couronne sphérique convexe. Cette couronne sphérique convexe 52 coopère avec la couronne conique concave 42 du siège secondaire 40 pour assurer une surface de contact circulaire au niveau du joint 44, indépendamment de défauts d'orientation de l'organe d'obturation 46 par rapport au siège secondaire 40.

Sur la Figure 2 le clapet est représenté dans sa position de fermeture, dans laquelle l'organe d'obturation 46 est reçu sur le siège secondaire 40 de l'écran 28, et l'écran 28 est reçu sur siège principal 16. Il sera noté qu'entre la surface inférieure 56 de l'écran 28 et la surface supérieure 54 de la plaque 48 subsiste un espace vide 58. La hauteur h de cet espace vide 58 est de préférence supérieure au diamètre des plus grandes particules de matière à décharger à travers le clapet. Ceci évite qu'une particule coincée entre l'organe d'obturation 46 et l'écran 28 ne puisse endommager le clapet 10 ou empêcher sa fermeture. Pour ouvrir le clapet 10, on fait simplement pivoter l'organe d'obturation 46 dans une position latérale, dans laquelle il est situé en-dehors du flux de matière s'écoulant à travers l'ouverture de décharge 12 de la trémie 14. Dans celle position, la matière contenue dans la trémie 14 s'écoule à travers l'ouverture de passage 34 de l'écran 28. Vu que la section de passage de cette ouverture de passage 34 est plus faible que la section de passage de l'ouverture de décharge 12 de la trémie 14, l'écran 28 fait office de résistance à l'écoulement et freine la décharge de la trémie 14. Si on veut accélérer la décharge de la trémie 14, il suffit de pivoter l'écran 28 dans une position latérale, dans laquelle il est situé en-dehors du flux de matière s'écoulant à travers l'ouverture de décharge de la trémie d'alimentation 14.

Une exécution avantageuse d'un mécanisme d'entraînement de l'organe d'obturation 46 et de l'écran 28 est étudié plus en détail à l'aide de la Figure 1. L'organe d'obturation 46 est supporté par un bras de support 60, qui est porté par un premier arbre 62. L'écran 28 est supporté par un bras fourchu 64, qui est porté par un arbre creux 66, dans lequel est logée une extrémité du premier arbre 62. Les deux arbres 62 et 66 sont supportées à l'aide de deux douilles 68, 72 dans une carcasse étanche 70 entourant le clapet 10. Ils présentent un axe commun de rotation 74, qui est agencé latéralement par rapport au siège principal 16, dans un plan sensiblement perpendiculaire à l'axe d'écoulement de la matière. Chacun des deux arbres 62, 66 présente son propre moteur d'entraînement. Il s'agit par exemple de deux cylindres hydrauliques 76, 77, mais il pourrait aussi s'agir de moteurs rotatifs.

Dans l'exécution de la Figure 7, on a prévu un seul moteur d'entraînement 76' pour les deux arbres 62, 66. Ce moteur 76' entraîne l'arbre 62, c'est-à-dire fait pivoter l'organe d'obturation 46 autour de l'axe 74. Le deuxième moteur est remplacé par un dispositif de couplage 78. Ce dispositif, qui comprend par exemple un vérin d'accouplement 80, permet d'immobiliser, dans une première position d'accouplement, l'arbre creux 66 par rapport au premier arbre 62, lorsque l'organe d'obturation 46 est reçu sur le siège secondaire de l'écran 28; et dans une deuxième position d'accouplement, l'arbre creux 66 par rapport à la carcasse 70, lorsque l'écran 28 est reçu sur le siège principal 16. Il s'ensuit que dans ladite première position d'accouplement, l'on peut faire pivoter l'organe d'obturation 46 ensemble avec l'écran 28 autour de l'axe 74; et dans ladite seconde position d'accouplement, l'on peut bloquer l'écran 28 sur le siège principal 16.

Afin de permettre un positionnement étanche de l'organe d'obturation 48 et de l'écran 28 sur leur siège respectif, on a prévu pour chacun de ces deux éléments une suspension du type cardan. Ces suspensions du type cardan permettent à l'organe d'obturation 46 et à l'écran 28 de prendre d'eux-mêmes librement leur place sur leur siège conique respectif.

Une suspension du type cardan de l'organe d'obturation 46 est décrite à l'aide de la Figure 2. Elle comprend une articulation en chape 88 entre l'organe d'obturation 46 et le bras de support 60. Cette articulation en chape 88 fait intervenir une douille spéciale 90, dans laquelle un axe de chape 92 peut non seulement tourner autour de son axe, mais aussi se placer obliquement par rapport à l'axe de la douille 90. A cette fin la douille 90 comprend par exemple un alésage délimité par une surface ayant sensiblement la forme d'une couronne convexe d'un tore. On pourrait bien entendu aussi remplacer l'articulation en chape 88 par une rotule sphérique. Sur la Figure 5 on voit trois vis de fin de course 96 sur le bras de support 60. La fonction de ces vis 96 est de limiter l'amplitude des mouvements de l'organe d'obturation 46 rendus possibles par la suspension du type cardan.

Une suspension du type cardan de l'écran 28 est décrite à l'aide de la Figure 1. Elle comprend une suspension à deux articulations cylindriques 96, 98 de l'écran 28 dans le bras fourchu 64 et une articulation cylindrique 100 du bras fourchu 64 sur l'arbre creux 66. Sur les Figures 1 et 5 on voit deux vis 102 qui permettent de limiter le pivotement du bras 64 autour de son articulation 100. Sur la Figure 6 on voit que deux vis opposées 104 coopèrent avec une languette 106 de l'écran 28 pour limiter le pivotement de l'écran 28 autour des articulations cylindriques 96 et 98.

Si sur un haut fourneau on décharge du coke de la trémie 14 à travers le clapet 10, on fait simplement pivoter l'organe d'obturation 46 et l'écran 28 dans une position latérale, dans laquelle ils sont situés en-dehors du flux de matière s'écoulant à travers l'ouverture de décharge 12 de la trémie d'alimentation 14. Si on décharge par contre des pellets, du minerai ou un autre produit sous forme de fines de la trémie 14 à travers le clapet 10, on fait simplement pivoter l'organe d'obturation 46 dans sa position latérale et on maintient l'écran 28 en appui sur le siège principal 16. La plaque centrale 32, avec sa section de passage plus petite que l'ouverture de décharge 12 de la trémie 14, freine alors la décharge du produit sous forme de fines de la trémie 14.

Reste à noter que le clapet pourrait aussi être conçu comme simple clapet de retenu de matière sans fonction d'étanchéité. Si le clapet est par contre conçu pour remplir une double fonction de retenue de matière et d'étanchéité, on peut appliquer sans problème les mesures décrites dans le document US-A-4,514,129, qui visent à protéger les surfaces d'étanchéité contre l'effet abrasif de la matière s'écoulant à travers le clapet.

## Revendications

1. Clapet de retenue de matière pour équiper une ouverture de décharge (12) d'une trémie (14), ledit clapet comprenant:
un siège principal (16) muni d'une ouverture de passage pour la décharge du contenu de ladite trémie;
un organe d'obturation (46) mobile; et
un mécanisme d'entraînement apte à entraîner ledit organe d'obturation (46) entre une position de fermeture, dans laquelle il arrête la décharge de ladite trémie (14), et une position d'ouverture, dans laquelle il permet l'écoulement de la matière à travers ledit siège principal (16);
**caractérisé par**
un écran (28) de réduction de la section de passage dudit siège principal (16); et
un mécanisme d'entraînement apte à entraîner ledit écran (28) entre une première position, dans laquelle ledit écran (28) est associé audit siège principal (16) de façon à réduire la section de passage de celui-ci, et une deuxième position, dans laquelle il libère entièrement la section de passage dudit siège principal (16).

2. Clapet selon la revendication 1, caractérisé en ce que ledit écran (28) comprend une ouverture de passage (34) circulaire pour le flux de matière.

3. Clapet selon la revendication 1 ou 2, caractérisé en ce que
ledit siège principal (16) est apte à recevoir ledit écran (28);
ledit écran (28) définit un siège secondaire (40) apte à recevoir ledit organe d'obturation (46); et
de façon à ce que, pour le clapet fermé, ledit écran (28) soit reçu sur ledit siège principal (16) et ledit organe d'obturation (46) soit reçu sur ledit siège secondaire (40).

4. Clapet selon la revendication 3, caractérisé en ce que ledit écran (28) comprend un cadre annulaire (30) et une plaque centrale (32), ladite plaque centrale comprenant une ouverture de passage (34) de section plus petite que celle du siège principal (16), et étant montée de façon échangeable dans ledit cadre annulaire (30).

5. Clapet selon la revendication 3 ou 4, caractérisé en ce que ledit écran (28) présente une surface d'étanchéité sphérique (36) qui, en position fermée du clapet, coopère avec une surface d'étanchéité conique (22) dudit siège principal (16) pour assurer l'étanchéité.

6. Clapet selon l'une des revendications 3 à 5, caractérisé en ce que ledit organe d'obturation (46) comprend une surface d'étanchéité sphérique (52) qui, dans ladite position de fermeture, coopère avec une surface d'étanchéité conique (42) dudit siège secondaire (40) pour assurer l'étanchéité.

7. Clapet selon la revendication 5 ou 6, caractérisé par un joint souple (22) (44) intégré dans ladite surface d'étanchéité conique du siège principal (16) et/ou dudit siège secondaire (40).

8. Clapet selon l'une des revendications 3 à 6, caractérisé en ce que ledit organe d'obturation (46) comprend une plaque (48) munie d'un rebord (50) prenant appui sur ledit siège secondaire (40), de façon à ce qu'un espace vide (58) subsiste entre ledit écran (28) et ledit organe d'obturation (46), cet espace vide (58) ayant une hauteur (h) supérieure au diamètre des plus grandes particules de matière à décharger à travers le clapet.

9. Clapet selon l'une des revendications 1 à 8, caractérisé en ce que
la section de passage dudit siège principal (16) est plus grande que celle de ladite ouverture de décharge (12) de la trémie (14); et
ledit écran (28) définit une section de passage plus petite que ladite ouverture de décharge de la trémie (14).

10. Clapet selon l'une des revendications 1 à 9, caractérisé en ce que ledit mécanisme d'entraînement dudit organe d'obturation (46) et/ou dudit écran (28) comprend un bras de support (60) (64) pivotant, ce dernier ayant un axe de pivotement agencé latéralement par rapport au siège principal (16) dans un plan sensiblement perpendiculaire à l'axe d'écoulement de la matière.

11. Clapet selon la revendication 10, caractérisé en ce que ledit bras de support (60) dudit organe d'obturation (46) et ledit bras de support (64) dudit écran (28) ont des axes de pivotement confondus.

12. Clapet selon la revendication 10 ou 11, caractérisé par une articulation du type cardan qui intervient dans la suspension dudit organe d'obturation (46), respectivement dudit écran (28).

13. Clapet selon la revendication 12, caractérisé par
un moteur (76') connecté au bras de support (60) dudit organe d'obturation (46); et
un dispositif de couplage (78) apte à connecter mécaniquement le bras de support (64) dudit écran (28) soit audit moteur d'entraînement (76'), de façon à ce que ledit écran (28) soit solidaire en mouvement avec ledit organe d'obturation (46), soit à un corps (70) solidaire dudit siège principal (16), de façon à ce que ledit écran soit bloqué sur ledit siège principal (16).

14. Clapet selon l'une des revendications 1 à 13, caractérisé par
une série d'écrans mobiles de réduction de la section de passage, lesdits écrans définissant une section de passage de plus en plus petite; et
un mécanisme d'entraînement apte à entraîner chacun de ces écrans entre une première position, dans laquelle l'écran réduit la section de passage du clapet pour le flux de matière s'écoulant de la trémie, et une deuxième position, dans laquelle il n'affecte pas le flux de matière s'écoulant de la trémie à travers le clapet.

15. Clapet selon la revendication 14, caractérisé en ce que
ledit siège principal reçoit l'écran avec la plus grande section de passage; chacun desdits écrans définit un siège secondaire qui reçoit l'écran ayant la section de passage immédiatement inférieure; et
le dernier écran, ayant la section de passage la plus petite, présente un siège secondaire qui reçoit ledit organe d'obturation.
